# EUROPÄISCHE PATENTSCHRIFT

(11) **EP 1 798 173 B1**
(45) Veröffentlichungstag und Bekanntmachung des Hinweises auf die Patenterteilung: **20.06.2012**
(21) Anmeldenummer: 06124322.6
(22) Anmeldetag: 17.11.2006
(51) Int. Cl.: B65H 16/10

(54) **Vorrichtung und Verfahren zum Abwickeln einer Materialbahn**
Apparatus and method to unwind a web material
Dispositif et méthode pour dérouler une bande de materiau

(30) Priorität: 16.12.2005 DE 102005000188
(43) Veröffentlichungstag der Anmeldung: 20.06.2007
(73) Patentinhaber: Voith Patent GmbH, 89522 Heidenheim (DE)
(72) Erfinder: Stitz, Hermann Albert, 51515 Kürten (DE); Nelles, Josef, 52224 Stolberg (DE); Mager, Manfred, Dr., 41468 Neuss (DE); Klupp, Alexander, 41812 Erkelenz (DE)
(74) Vertreter: Kunze, Klaus

(56) Entgegenhaltungen:
- DE-U1-202004 005 645
- US-A1- 2002 008 173
- US-B1- 6 371 402

## Beschreibung

Die Erfindung bezieht sich auf eine Vorrichtung zum Abwickeln einer Materialbahn, insbesondere einer Papier- oder Kartonbahn, von einer Rolle, insbesondere zum anschließenden Schneiden in Längsrichtung und zum darauf folgenden Aufwickeln auf eine Mehrzahl von nebeneinander liegenden. Versandrollen, wobei die Vorrichtung eine Abwickelposition aufweist, an der die Materialbahn entsprechend dem Durchmesser der Wickelrolle durch zwei Antriebsmittel abwickelbar ist.

Weiterhin betrifft die Erfindung auch auf ein Verfahren zum Abwickeln einer Materialbahn, insbesondere einer Papier- oder Kartonbahn, von einer Wickelrolle, insbesondere zum anschließenden Schneiden in Längsrichtung und zum darauf folgenden Aufwickeln auf eine Mehrzahl von nebeneinander liegenden Versandrollen.

Eine derartige Vorrichtung ist im Stand der Technik bekannt und wird eingesetzt zum Abwickeln einer Materialbahn, die anschließend durch eine oder mehrere Schneideinrichtungen in Längsrichtung geschnitten und in Einzelbahnen unterteilt wird, um dann auf Wickelhülsen zu sogenannten Versandrollen aufgewickelt zu werden. Hierzu dienen beispielsweise Stützwalzen- oder Tragwalzen-Wickelmaschinen. Tragwalzen-Wickelmaschinen weisen zwei angetriebene Tragwalzen auf, auf denen die Wickelrollen beim Aufwickeln nebeneinander mit fluchtenden Hülsen aufliegen. Die Tragwalzen-Wickelmaschinen weisen eine Rollenausstoßvorrichtung auf, die bei einem Rollenwechsel einen Satz fertiggewickelter Wickelrollen aus dem von den beiden Tragwalzen gebildeten Walzenbett ausstoßen. Der fertige Satz Wickelrollen wird dabei von der Ausstoßvorrichtung über den Scheitel einer Tragwalze hinweg auf eine Absenkbühne gedrückt.

Bei Vorrichtungen zum Abwickeln einer Materialbahn, wie sie aus dem Stand der Technik bekannt sind, wird, um die für den Betrieb erforderliche Bahnspannung der Materialbahn aufrecht zu erhalten, der Wickeltambour, das heißt die Wickelrolle, generatorisch gebremst.

In der US 2002/0008173 A1 wird auf einen Antrieb für einen Rollenwechsler mit mindestens einem Motor zum Antreiben des Rollenwechslers und einer Ansteuerelektronik Bezug genommen, welche den mindestens einen Motor so ansteuert, dass der mindestens eine Motor als Antrieb und/oder Bremse wirkt, sowie ein Verfahren zum Antreiben bzw. Ansteuern eines Rollenwechslers, wobei mindestens ein Motor des Rollenwechslers so angesteuert bzw. angetrieben wird, dass er als Antrieb oder Bremse wirkt.

Besonders bei großen Wickelrollen führt dies zu hohen installierten Leistungen. Bei voller Wickelrolle muss ein großes Moment aufgebracht werden; bei kleinen Durchmessern von Wickelrollen entstehen hohe Drehzahlen, um dieselbe Bahngeschwindigkeit der abzuwickelnden Materialbahn aufrecht zu erhalten. Andererseits treten hohes Antriebsmoment und hohe Drehzahlen nicht gleichzeitig auf. Dennoch muss ein Generator installiert werden, welcher imstande ist, sowohl die hohen Drehzahlen als auch die hohen Drehmomente aufzubringen.

Es ist die Aufgabe der Erfindung, sowohl eine verbesserte Vorrichtung als auch ein verbessertes Verfahren zum Abwickeln der Materialbahn zu schaffen.

Erfindungsgemäß wird diese Aufgabe bei einer Vorrichtung der eingangs genannten Art dadurch gelöst, dass die beiden Antriebsmittel von einem Hauptantrieb mit einem hohen Drehmoment wie es bei voller Wickelrolle aufgebracht werden muss und einem Antrieb mit einer hohen Drehzahl um die Bahngeschwindigkeit der abzuwickelnden Materialbahn bei kleinen Durchmessern von Wickelrollen aufrecht erhalten zu können gebildet sind.

Vorteilhafte Weiterbildungen ergeben sich aus den Unteransprüchen, der Beschreibung und den Zeichnungen.

Das erste Antriebsmittel ist vorzugsweise der Antriebsmotor mit dem Schaltgetriebe in einer ersten Untersetzung; das zweite Antriebsmittel ist der Antriebsmotor mit dem Schaltgetriebe in einer zweiten, niedrigeren, einem kleineren Durchmesser der Wickelrolle angepassten Untersetzung.

Von Vorteil ist eine Vorrichtung, in der das erste Antriebsmittel ein Motor mit einem hohen Drehmoment ist, während das zweite Antriebsmittel ein Motor mit einer hohen Drehzahl ist.

Besonders vorteilhaft ist es, wenn auch in diesem Fall das erste Antriebsmittel einen Motor und ein zwischen dem Motor und der Wickelrolle an der ersten Abwickelposition zwischengeschaltetes Getriebe umfasst.

In vorteilhafter Weise ist der zweite Antrieb ein Motor mit einer hohen Drehzahl.

Vorzugsweise lassen sich die beiden Motoren jeweils an den gegenüberliegenden Enden der Wickelrolle mit deren Wellenzapfen in Kupplungen einkuppeln.

Erfindungsgemäß ist somit vorgesehen, dass der erste Antrieb einen Motor und ein zwischen dem Motor und der Wickelrolle zwischengeschaltetes Getriebe mit mindestens zwei Getriebeuntersetzungen umfasst. Wenn sich der Durchmesser der Wickelrolle verkleinert, kann das Getriebe in eine niedrigere Getriebeuntersetzung umschalten.

Alternativ ist vorgesehen, dass zwei Motoren als Antriebsmittel vorhanden sind; ein Hauptantrieb und ein Antrieb mit einer hohen Drehzahl. Wenn sich der Durchmesser der Wickelrolle oder des Tambours soweit verkleinert hat, dass dieser von dem Motor mit der hohen Drehzahl übernommen werden kann, dann wird dieser vorzugsweise an der anderen Stirnseite der Wickelrolle eingekuppelt. Es kann jedoch auch vorgesehen werden, dass beide Motoren auf derselben Stirnseite der Wickelrolle angeordnet sind und nacheinander an eine mit dem Wellenzapfen der Wickelrolle verbundene oder verbindbare Kupplung angekuppelt werden.

Das Umschalten zwischen den beiden Antriebsmitteln bzw. zwischen den beiden Motoren erfolgt vorzugsweise beim Setwechsel; das heißt, wenn ein Satz Versandrollen fertig aus den Streifen der abgewickelten Materialbahn aufgewickelt ist.

Das Verfahren ist erfindungsgemäß dadurch gekennzeichnet, dass die Materialbahn von der Wickelrolle, solange diese noch den vollen Umfang oder einen großen Umfang aufweist, durch einen ersten Antriebsmotor mit einem hohen Drehmoment oder in Verbindung mit einem Getriebe in einer ersten Untersetzung abgewickelt wird, und dass die Materialbahn, sobald sich der Umfang der Wickelrolle auf einen vorgegebenen maximalen Umfang verkleinert hat, durch einen Antriebsmotor mit einer hohen Drehzahl oder durch den ersten Antriebsmotor und das Getriebe in einer zweiten, niedrigeren Schaltstufe abgewickelt wird.

Wenn gemäß der Erfindung zwei Antriebsmotoren vorgesehen werden, werden diese an einer Abwickelposition einander gegenüberliegend auf den Stirnseiten der Wickelrolle angeordnet. Es ist aber auch denkbar, zwei hintereinander angeordnete Abwickelpositionen vorzusehen, so dass an der ersten Abwickelposition die Wickelrolle abgewickelt wird, solange sie einen großen Durchmesser aufweist, und anschließend zu einer zweiten Position verfahren wird, wenn ihr Durchmesser bis auf einen vorbestimmten Wert abgenommen hat. In diesem Fall wird die Wickelrolle in der ersten Position durch den Motor mit dem mindestens zwei Untersetzungen aufweisenden Schaltgetriebe (Hauptantrieb) und in der zweiten Position durch den Antrieb mit der hohen Drehzahl oder den Motor mit einem kleinen Drehmoment angetrieben. Beide Abwickelpositionen sind in Bahnlaufrichtung hintereinander angeordnet.

Es kann auch vorgesehen werden, dass der Antrieb mit der hohen Drehzahl von der zweiten Position in die erste Position verfahren wird, sobald eine in der ersten Position vorhandene Rolle vollständig abgewickelt ist. In diesem Fall lässt sich vorsehen, dass der Antrieb mit der hohen Drehzahl auf der dem Hauptantrieb gegenüberliegenden Seite der Wickelrolle am gegenüberliegenden Wellenzapfen der Wickelrolle in der ersten Abwickelposition angekuppelt wird. Dadurch sind die Voraussetzungen dafür geschaffen, um, nachdem der Hauptantrieb von der Rolle abgekuppelt ist, die Wickelrolle nun durch den Antrieb mit der hohen Drehzahl angetrieben wird. Nun kann die Wickelrolle zusammen mit dem Antrieb mit der hohen Drehzahl in die zweite Wickelposition, das heißt in Abwickelrichtung der Materialbahn, verfahren werden, wo sie vollständig abgewickelt wird, so dass an der ersten Wickelposition eine neue, noch volle Wickelrolle eingesetzt werden kann. Diese wird dann mit dem Hauptantrieb verbunden.

Außerdem lässt sich bei einer Wickelvorrichtung mit zwei Abwickelpositionen in vorteilhafter Weise vorsehen, dass, wenn das Ende der von der Rolle in der zweiten Abwickelposition abzuwickelnden Materialbahn erreicht wird, diese durch Spleißen mittels mindestens eines Klebstreifens oder Leim mit der von der Rolle in der ersten Abwickelposition abzuwickelnden Materialbahn verbunden wird. Insgesamt wird durch die Erfindung der Tambourwechsel beschleunigt.

Nachstehend wird die Erfindung in zwei Ausführungsbeispielen anhand der Zeichnungen näher erläutert.

Es zeigen
- Fig. 1: eine Draufsicht auf eine Wickelrolle in einer Abwickelposition mit einem einzigen Antrieb, der die Wickelrolle über ein Getriebe antreibt, und
- Fig. 2: eine Draufsicht auf eine Wickelrolle, die entsprechend ihrem Durchmesser durch einen Hauptantrieb oder durch einen Antrieb mit einer hohen Drehzahl angetrieben wird.

In einer Wickelvorrichtung ist eine abzuwickelnde Wickelrolle 1 (Fig. 1) in einen Halterahmen 2 eingebracht. Die Wickelrolle 1 weist Wellenzapfen 3, 4 auf, an denen jeweils Kupplungselemente 5, 6 zur Verbindung mit einem Getriebe oder unmittelbar mit einem Antriebsmotor angeordnet sind. Im vorliegenden Fall ist ein Antriebsmotor 7 über ein wenigstens zweistufiges, vorzugsweise mehrstufiges, Schaltgetriebe 8 mit der Wickelrolle 1 verbunden, um diese zum Abwickeln der auf ihr aufgewickelten Materialbahn anzutreiben.

Solange die Wickelrolle 1 einen großen Durchmesser aufweist, wird sie mit einem hohen Drehmoment und einer entsprechenden Untersetzung des Getriebes abgewickelt; wenn sich ihr Durchmesser verringert hat, wird sie mit einem niedrigeren Drehmoment und einer zugehörigen Untersetzung abgewickelt.

Alternativ ist in einer anderen Ausgestaltung der Erfindung vorgesehen, dass die Wickelrolle 1 (Fig. 2) zunächst über einen über das Kupplungselement 6 angeschlossenen Haupt-Antriebsmotor 9 mit einem hohen Drehmoment und später über einen über das Kupplungselement 5 angeschlossenen Antrieb 10 mit der hohen Drehzahl angetrieben wird.

### Bezugszeichenliste

- 1: Wickelrolle
- 2: Halterahmen
- 3: Wellenzapfen
- 4: Wellenzapfen
- 5: Kupplungselement
- 6: Kupplungselement
- 7: Antriebsmotor
- 8: Schaltgetriebe
- 9: Haupt-Antriebsmotor
- 10: Antrieb

## Patentansprüche

1. Vorrichtung zum Abwickeln einer Materialbahn, insbesondere einer Papier-oder Kartonbahn, von einer Wickelrolle (1), insbesondere zum anschließenden Schneiden in Längsrichtung und zum darauf folgenden Aufwickeln auf eine Mehrzahl von nebeneinander liegenden Versandrollen, wobei die Vorrichtung eine Abwickelposition aufweist, an der die Materialbahn entsprechend dem Durchmesser der Wickelrolle (1) durch zwei Antriebsmittel abwickelbar ist,
**dadurch gekennzeichnet,**
**dass** die beiden Antriebsmittel von einem Hauptantrieb (9) mit einem hohen Drehmoment wie es bei voller Wickelrolle aufgebracht werden muss und einem Antrieb (10) mit einer hohen Drehzahl um die Bahngeschwindigkeit der abzuwickelnden Materialbahn bei kleinen Durchmessern von Wickelrollen aufrecht erhalten zu können gebildet sind.

2. Vorrichtung nach Anspruch 1,
**dadurch gekennzeichnet**,
das die beiden Antriebsmittel von einem Motor (7) in Verbindung mit einem Schaltgetriebe (8) gebildet sind, wobei das Schaltgetriebe wenigstens zwei Untersetzungen aufweist.

3. Verfahren zum Abwickeln einer Materialbahn, insbesondere einer Papier-oder Kartonbahn, von einer Wickelrolle (1), insbesondere zum anschließenden Schneiden in Längsrichtung und zum darauf folgenden Aufwickeln auf eine Mehrzahl von nebeneinander liegenden Versandrollen,
**dadurch gekennzeichnet,**
**dass** die Materialbahn von der Wickelrolle (1), solange diese noch den vollen Umfang oder einen großen Umfang aufweist, durch einen ersten Antriebsmotor (7, 9) mit einem hohen Drehmoment wie es bei voller Wickelrolle aufgebracht werden muss oder in Verbindung mit einem Getriebe (8) in einer ersten Untersetzung abgewickelt wird, und dass die Materialbahn, sobald sich der Umfang der Wickelrolle (1) auf einen vorgegebenen maximalen Umfang verfeinert hat, durch einen Antrieb (10) mit einer hohen Drehzahl um die Bahngeschwindigkeit der abzuwickelnden Materialbahn bei kleinen Durchmessern von Wickelrollen aufrecht erhalten zu können oder durch den ersten Antriebsmotor (7) und das Getriebe (8) in einer zweiten, niedrigeren Untersetzung abgewickelt wird.

## Claims

1. Apparatus for unwinding a material web, in particular a paper or board web, from a wound roll (1), in particular for subsequent cutting in the longitudinal direction and for subsequent winding onto a plurality of dispatch rolls lying beside one another, the apparatus having an unwind position, in which the material web can be unwound by two drive means in accordance with the diameter of the wound roll (1),
**characterized**
**in that** the two drive means are formed by a main drive (9) with a high torque, as has to be applied in the case of a full wound roll, and a drive (10) with a high rotational speed, in order to be able to maintain the web speed of the material web to be unwound at small diameters of wound rolls.

2. Apparatus according to Claim 1,
**characterized**
**in that** the two drive means are formed by a motor (7) in conjunction with a change-speed gearbox (8), the change-speed gearbox having at least two step-down ratios.

3. Method for unwinding a material web, in particular a paper or board web, from a wound roll (1), in particular for subsequent cutting in the longitudinal direction and for subsequent winding onto a plurality of dispatch rolls lying beside one another,
**characterized**
**in that** the material web is unwound from the wound roll (1), as long as the latter still has the full circumference or a large circumference, by means of a first drive motor (7, 9) with a high torque, as has to be applied in the case of a full wound roll, or in conjunction with a gearbox (8) at a first step-down ratio, and
**in that** as soon as the circumference of the wound roll (1) has decreased to a predefined maximum circumference, the material web is unwound by a drive (10) having a high rotational speed, in order to be able to maintain the web speed of the material web to be unwound at small diameters of wound rolls, or by the first drive motor (7) and the gearbox (8) at a second, lower step-down ratio.

## Revendications

1. Dispositif pour dérouler une bande de matériau, en particulier une bande de papier ou de carton, d'une bobine (1), en particulier pour la découper subséquemment dans la direction longitudinale et pour l'enrouler ensuite sur une pluralité de rouleaux de transport juxtaposés, le dispositif possédant une position de déroulement dans laquelle la bande de matériau peut être déroulée au moyen de deux moyens d'entraînement en fonction du diamètre de la bobine (1),
**caractérisé en ce**
**que** les deux moyens d'entraînement sont formés par un entraînement principal (9) présentant un couple élevé, tel qu'il doit être appliqué lorsque la bobine est pleine, et un entraînement (10) présentant une vitesse de rotation élevée afin de pouvoir maintenir la vitesse de bande de la bande de matériau à dérouler lorsque les diamètres des bobines sont petits.

2. Dispositif selon la revendication 1,
**caractérisé en ce**
**que** les deux moyens d'entraînement sont formés par un moteur (7) en association avec une transmission à changement de vitesses (8), la transmission à changement de vitesses comprenant au moins deux démultiplications.

3. Dispositif pour dérouler une bande de matériau, en particulier une bande de papier ou de carton, d'une bobine (1), en particulier pour la découper subséquemment dans la direction longitudinale et pour l'enrouler ensuite sur une pluralité de rouleaux de transport juxtaposés,
**caractérisé en ce**
**que** la bande de matériau est déroulée de la bobine (1), tant que cette dernière présente encore l'intégralité du volume ou un grand volume, au moyen d'un premier moteur d'entraînement (7, 9) présentant un couple élevé, tel qu'il doit être appliqué lorsque la bobine est pleine, ou en association avec une transmission (8) dans une première démultiplication, et en ce que, dès que le volume de la bobine (1) a diminué jusqu'à un volume maximal prédéfini, la bande de matériau est déroulée au moyen d'un entraînement (10) présentant une vitesse de rotation élevée afin de pouvoir maintenir la vitesse de bande de la bande de matériau à dérouler lorsque les diamètres des bobines sont petits, ou au moyen du premier moteur d'entraînement (7) et de la transmission (8) dans une deuxième démultiplication plus basse.
